# EUROPÄISCHE PATENTSCHRIFT

(11) **EP 0 870 873 B1**
(45) Veröffentlichungstag und Bekanntmachung des Hinweises auf die Patenterteilung: **06.02.2002**
(21) Anmeldenummer: 98106016.3
(22) Anmeldetag: 02.04.1998
(51) Int. Cl.: E01D 15/127

(54) **Vorrichtung zum Verlegen einer Brücke**
Device for placing a bridge
Dispositif pour la pose d'un pont

(30) Priorität: 10.04.1997 DE 29706361 U
(43) Veröffentlichungstag der Anmeldung: 14.10.1998
(73) Patentinhaber: EWK Eisenwerke Kaiserslautern GmbH, 67655 Kaiserslautern (DE)
(72) Erfinder: Lothar, Emrich, 66907 Rehweiler (DE)
(74) Vertreter: Patentanwälte Möll und Bitterich

(56) Entgegenhaltungen:
- WO-A-90/05215
- DE-A- 3 535 640
- DE-A- 3 737 681

## Beschreibung

Die Erfindung betrifft Vorrichtungen zum Transportieren und Verlegen einer aus mehreren Teilen bestehenden militärischen Brücke gemäß dem Oberbegriff des Anspruchs 1.

Unter den Bezeichnungen "BIBER" und "LEGUAN" sind seit vielen Jahren militärische Systeme zum Transportieren, Montieren und Verlegen von Brücken bekannt (siehe auch WO 90 05215 A) Transport und Verlegung erfolgen mit Hilfe eines Kettenfahrzeugs in Form eines mehr oder weniger stark veränderten Panzers. Die Verlegemechanik ist so ausgelegt, daß die Brücke aus den vier Brückenteilen vollautomatisch zusammengesetzt und im freien Vorbau verlegt werden kann. Um die dabei entstehenden Kräfte auffangen zu können, ist an der Front des Kettenfahrzeugs eine Stützschaufel angelenkt. Die Stützschaufel ist hydraulisch heb- und senkbar und kann auch als Räumschaufel verwendet werden, beispielsweise um das Ufer des zu überbrückenden Gewässers in geeigneter Weise vorzubereiten. Die Scharniere, mit denen die Stütz- und Räumschaufel an der Panzerwanne angelenkt ist, sind im Inneren der Panzerwanne versenkt untergebracht. Die serienmäßige Panzerwanne muß daher erheblich umgebaut werden.

Bei den beiden genannten Brückenverlegesystemen werden die beim Vorschieben der Brücke auftretenden Lagerkräfte zunächst in die Panzerwanne, dann von der Panzerwanne in die Stütz- und Räumschaufel und von dieser auf den Erdboden übertragen. Dies führt zu teilweise erheblichen Kräften und macht die Konstruktion schwer und teuer.

In jüngster Zeit ist ein US-amerikanisches Brückenverlegesystem bekannt geworden, welches ohne Stütz- und Räumschaufel arbeitet. Statt dessen sind an dem die Brückenteile tragenden Frontausleger zwei heb- und senkbare Stützfüße montiert.

Dadurch werden die beim freien Vorbau der Brücke auftretenden Lagerkräfte über diese Stützfüße direkt in den Erdboden eingeleitet.

Der vorliegenden Erfindung liegt die Aufgabe zugrunde, eine Vorrichtung der eingangs genannten Art anzugeben, die die Vorteile des herkömmlichen Stütz- und Räumschildes mit einer verbesserten Einleitung der beim freien Brückenvorbau auftretenden Stütz- und Lagerkräfte in den Erdboden verbindet.

Diese Aufgabe wird gelöst durch eine Vorrichtung mit den Merkmalen des Anspruchs 1.

Neu gegenüber der herkömmlichen Verlegemechanik ist die Verwendung zweier Stützausleger, die über Druckstangen mit der Stützschaufel gekoppelt sind. Die Stützausleger sind mittels Hydraulikzylinder angetrieben und heben und senken auf diese Weise die Stütz- und Räumschaufel. Gleichzeitig übertragen sie die beim freien Vorbau entstehenden Lagerkräfte direkt auf die Stützschaufel, so daß die Panzerwanne entsprechend entlastet ist. Aufgrund geeigneter Dimensionierung bleiben die dabei auftretenden Kräfte gering, so daß auch die Verlegemechanik selbst entsprechend leicht ausgebildet werden kann.

Vorzugsweise ist das Basisteil der Verlegemechanik direkt in der Turmöffnung des Kettenfahrzeugs montiert. Der Raum des Kommandanten wird dabei vorteilhafterweise in das Basisteil integriert.

Gemäß einer bevorzugten Ausgestaltung der Erfindung sind die Scharniere der Stütz- und Räumschaufel auf die Wanne des Kettenfahrzeugs aufgesetzt. Dadurch reduziert sich der Aufwand, der für den Umbau eines Kampfpanzers in einen Brückenverlegepanzer erforderlich ist, erheblich.

Gemäß einer ersten Ausführungsvariante der Erfindung sind die Stützausleger über Scharniere am Basisteil angelenkt und werden mittels Hydraulikzylinder gehoben und gesenkt. Bei dieser Variante können die Hydraulikzylinder zum Heben und Senken der Stützausleger ebenso wie die Zylinder zum Bewegen des Frontauslegers im Bereich der Turmöffnung geschützt angeordnet werden.

Gemäß einer zweiten Ausführungsvariante sind die Stützausleger am Basisteil fest angebracht, z. B. angeschweißt. Die Druckstangen besitzen an ihren oberen Enden Stützrollen, die in entsprechenden Führungsbahnen des Frontauslegers laufen. Die Verstellung erfolgt über horizontal angeordnete Hydraulikzylinder. Dadurch werden die beim freien Vorbau entstehenden Lagerkräfte vom Frontausleger über die Stützrollen und die Druckstangen direkt auf die Stützschaufel und damit auf den Erdboden übertragen. Der Kraftverlauf ist somit noch günstiger.

Bei der zweiten Ausführungsvariante sind die Hydraulikzylinder vorteilhafterweise geschützt in den Auslegern untergebracht. Dadurch entsteht in der Turmöffnung mehr Freiraum.

Anhand der Zeichnung soll die Erfindung in Form von Ausführungsbeispielen näher erläutert werden. Es zeigen jeweils schematisch
Fig. 1 eine Draufsicht auf einen ersten Brückenverlegepanzer,
Fig. 2 eine Seitenansicht des Verlegepanzers der Fig. 1,
Fig. 3 eine Draufsicht auf einen zweiten Brückenverlegepanzer und
Fig. 4 eine Seitenansicht des Verlegepanzers der Fig. 3.

Die Fig. 1 und 2 zeigen als Draufsicht bzw. Seitenansicht ein erstes Panzerbrückenverlegesystem. Auf dem Oberdeck eines Kettenfahrzeugs 20 ist eine Transport- und Verlegemechanik 30 für eine aus vier Teilen 11, 12 zusammenzusetzende Brücke montiert. An der Front des Kettenfahrzeugs 20 ist eine Räum- und Stützschaufel 21 vorgesehen. Diese ist an Scharnieren 22, die auf die Wanne des Kettenfahrzeugs 20 aufgesetzt sind, heb- und senkbar montiert.

Die Transport- und Verlegemechanik 30 besitzt zunächst einen Frontausleger 31 sowie einen Heckausleger 32. Diese sind zum Montieren und Verlegen der Brücke heb- und senkbar, wie durch die Position 31' angedeutet.

Die Verlegemechanik 30 besitzt weiterhin ein Basisteil 33, welches nach Abnahme des Panzerturms in der Turmöffnung des Kettenfahrzeugs 20 verankert wird. Im Basisteil 33 ist eine Kammer 24 für den Kommandanten vorgesehen. Der Fahrer und Bediener sitzt wie bisher in seiner Kabine 23 im Kettenfahrzeug 20.

An dem Basisteil 33 ist rechts und links neben dem Frontausleger 31 je ein Stützausleger 34 an einem Scharnier 37 angelenkt. Die Betätigung der Stützausleger 34 erfolgt mittels Hydraulikzylinder 38, die im Bereich der Turmöffnung angeordnet sind. Die Stützausleger 34 sind so ausgebildet, daß sie den Frontausleger 31 von unten stützen.

Druckstangen 36 verbinden die freien Enden der Stützausleger 34 mit der Stütz- und Räumschaufel 21. Dadurch kann die Stütz- und Räumschaufel 21 mit Hilfe der Hydraulikzylinder 38 gehoben und gesenkt werden. Des weiteren werden die beim freien Vorbau der Brücke 11, 12 entstehenden Lagerkräfte vom Frontausleger 31 über die Stützausleger 34 und die Druckstangen 36 direkt auf die Stütz- und Räumschaufel 21 übertragen und von dieser in den Erdboden eingeleitet. Das Kettenfahrzeug 20 ist von diesen Kräften weitestgehend entlastet.

Die Fig. 3 und 4 zeigen als Draufsicht bzw. Seitenansicht ein zweites Panzerbrückenverlegesystem. Auch hier ist ein Basisteil 33 vorgesehen, welches nach Abnahme des Panzerturms in der Turmöffnung des Kettenfahrzeugs 20 verankert wird. Stützausleger 35 rechts und links neben dem Frontausleger 31 sind am Basisteil 33 fest angebracht, z. B. angeschweißt. Auch hier stellen die Druckstangen 36 eine direkte Verbindung zwischen den freien Enden der Stützausleger 35 und der Stütz- und Räumschaufel 21 her.

Die Druckstangen 36 bzw. die freien Enden der Stützausleger 35 besitzen zusätzliche Stützrollen 40, die in entsprechenden Führungsschienen an der Unterseite des Frontauslegers laufen. Die Stützrollen 40 sind mit Hilfe von geschützt untergebrachten Hydraulikzylindern 39 in der Länge verschiebbar. Auf diese Weise können die beim freien Vorbau der Brücke 11, 12 entstehenden Lagerkräfte vom Frontausleger 31 über die Stützrollen 40 und die Druckstangen 36 direkt auf die Stütz- und Räumschaufel 21 übertragen und von dieser in den Erdboden eingeleitet werden. Das Kettenfahrzeug 20 ist weitestgehend von diesen Kräften entlastet.

## Patentansprüche

1. Vorrichtung zum Transportieren und Verlegen einer aus mehreren Teilen (11, 12) bestehenden militärischen Brücke, umfassend
- ein gepanzertes Kettenfahrzeug (20),
- eine heb- und senkbare Stütz- und Räumschaufel (21) an der Front des Kettenfahrzeugs (20)
- und eine Transport- und Verlegemechanik (30) mit Front- und Heckausleger (31, 32) auf dem Oberdeck des Kettenfahrzeugs (20),
**gekennzeichnet durch** die Merkmale:
- die Verlegemechanik (30) umfaßt
-- ein Basisteil (33),
-- zwei Stützausleger (34, 35) am Basisteil (33),
-- die Stützausleger (34, 35) sind hydraulisch angetrieben,
-- und Druckstangen (36) von den Stützauslegern (34, 35) zur Stütz- und Räumschaufel (21).

2. Vorrichtung nach Anspruch 1, **gekennzeichnet durch** das Merkmal:
- das Basisteil (33) ist in der Turmöffnung des Kettenfahrzeugs (20) montiert.

3. Vorrichtung nach Anspruch 2, **gekennzeichnet durch** das Merkmal:
- der Raum (24) des Kommandanten ist in das Basisteil (33) integriert.

4. Vorrichtung nach einem der Ansprüche 1 bis 3, **gekennzeichnet durch** das Merkmal:
- die Scharniere (22) der Stütz- und Räumschaufel (21) sind auf die Wanne des Kettenfahrzeugs (20) aufgesetzt.

5. Vorrichtung nach einem der Ansprüche 1 bis 4, **gekennzeichnet durch** die Merkmale:
- die Stützausleger (34) sind über Scharniere (37) am Basisteil (33) angelenkt,
- Hydraulikzylinder (38) heben und senken die Stützausleger (34).

6. Vorrichtung nach Anspruch 5, **gekennzeichnet durch** das Merkmal:
- die Hydraulikzylinder (38) sind im Basisteil (33) geschützt untergebracht.

7. Vorrichtung nach einem der Ansprüche 1 bis 4, **gekennzeichnet durch** die Merkmale:
- die Stützausleger (35) sind am Basisteil (33) fest angebracht,
- die Stützausleger (35) sind mittels Hydraulikzylinder (39) ausfahrbar,
- die Druckstangen (36) besitzen Stützrollen (40), die in Führungsbahnen des Frontauslegers (31) laufen.

8. Vorrichtung nach Anspruch 7, **gekennzeichnet durch** das Merkmal:
- die Hydraulikzylinder (39) sind in den Stützauslegern (35) geschützt untergebracht.

## Claims

1. An apparatus for transporting and installing a military bridge composed of a plurality of parts (11,12), comprising
- an armoured-tracked vehicle (20),
- a raisable and lowerable supporting and clearing blade (21) at the front of the tracked vehicle (20)
- and a transporting and installing mechanism (30) with front and rear side arms (31,32) on the upper deck of the tracked vehicle (20),
**characterised by** the features:
- the installing mechanism (30) comprises
-- a base part (33),
-- two supporting side arms (34,35) on the base part (33),
-- the supporting side arms (34,35) are hydraulically driven,
-- and plungers (36) from the supporting side arms (34,35) to the supporting and clearing blade (21).

2. An apparatus according to Claim 1, **characterised by** the feature:
- the base part (33) is mounted in the turret opening of the tracked vehicle (20).

3. An apparatus according to Claim 2, **characterised by** the feature:
- the space (24) for the commander is integrated into the base part (33).

4. An apparatus according to any one of Claims 1 to 3,
**characterised by** the feature:
- the articulations (22) of the supporting and clearing blade (21) are mounted on the body of the tracked vehicle (20).

5. An apparatus according to any one of Claims 1 to 4,
**characterised by** the features:
- the supporting side arms (34) are articulated to the base part (33) via hinges (37),
- hydraulic cylinders (38) raise and lower the supporting side arms (34).

6. An apparatus according to Claim 5, **characterised by** the feature:
- the hydraulic cylinders (38) are accommodated protected within the base part (33).

7. An apparatus according to any one of Claims 1 to 4,
**characterised by** the features:
- the supporting side arms (35) are securely mounted on the base part (33),
- supporting side arms (35) can be extended by means of hydraulic cylinders (39),
- the plungers (36) have support rollers (40) which run in guide tracks o f the front side arm (31).

8. An apparatus according to Claim 7, **characterised in that** by the feature:
- the hydraulic cylinders (39) are accommodated protected within the supporting side arms (35).

## Revendications

1. Dispositif pour transporter et poser un pont militaire composé de plusieurs parties (11, 12), comprenant :
- un véhicule chenillé (20) blindé,
- une pelle de support et . de déblaiement (21) levable et abaissable sur l'avant du véhicule chenillé (20)
- et un mécanisme de transport et de pose (30) avec un bras avant et un bras arrière (31, 32) sur le pont supérieur du véhicule chenillé (20),
**caractérisé par** les caractéristiques suivantes :
- le mécanisme de pose (30) comprend
-- une partie de base (33),
-- deux bras-supports (34, 35) sur la partie de base (33),
-- les bras-supports (34, 35) sont entraînés hydrauliquement,
-- et des tiges de compression (36) entre les bras-supports (34, 35) et la pelle de support et de déblaiement (21).

2. Dispositif selon la revendication 1, **caractérisé par** la caractéristique suivante :
- la partie de base (33) est montée dans l'ouverture de la tourelle du véhicule chenillé (20).

3. Dispositif selon la revendication 2, **caractérisé par** la caractéristique suivante :
- le compartiment (24) du commandant est intégré dans la partie de base (33).

4. Dispositif selon l'une quelconque des revendications 1 à 3, **caractérisé par** la caractéristique suivante :
- les charnières (22) de la pelle de support et de déblaiement (21) sont posées sur la caisse du véhicule chenillé (20).

5. Dispositif selon l'une quelconque des revendications 1 à 4, **caractérisé par** les caractéristiques suivantes :
- les bras-supports (34) sont articulés par des charnières (37) sur la partie de base (33),
- des vérins hydrauliques (38) soulèvent et abaissent les bras-supports (34).

6. Dispositif selon la revendication 5, **caractérisé par** la caractéristique suivante :
- les vérins hydrauliques (38) sont logés et protégés dans la partie de base (33).

7. Dispositif selon l'une quelconque des revendications 1 à 4, **caractérisé par** les caractéristiques suivantes :
- les bras-supports (35) sont disposés de façon fixe sur la partie de base (33),
- les bras-supports (35) peuvent être déployés au moyen de vérins hydrauliques (39),
- les tiges de compression (36) ont des galets-supports (40), qui s'engagent dans des glissières du bras frontal (31).

8. Dispositif selon la revendication 7, **caractérisé par** la caractéristique suivante :
- les vérins hydrauliques (39) sont logés et protégés dans les bras-supports (35).
